# EUROPÄISCHE PATENTSCHRIFT

(11) **EP 2 281 096 B1**
(45) Veröffentlichungstag und Bekanntmachung des Hinweises auf die Patenterteilung: **14.10.2015**
(21) Anmeldenummer: 09745271.8
(22) Anmeldetag: 20.04.2009
(51) Int. Cl.: E05F 15/608

(54) **MÖBELANTRIEB**
FURNITURE DRIVE
ENTRAINEMENT POUR MEUBLE

(30) Priorität: 15.05.2008 AT 7762008
(43) Veröffentlichungstag der Anmeldung: 09.02.2011
(73) Patentinhaber: Julius Blum GmbH, 6973 Höchst (AT)
(72) Erfinder: HUBER, Edgar, A-6971 Hard (AT); FRIESENECKER, Gerald, A-6923 Lauterach (AT)
(74) Vertreter: Gangl, Markus
(86) Internationale Anmeldenummer: PCT/AT2009/000157
(87) Internationale Veröffentlichungsnummer: WO 2009/137849

(56) Entgegenhaltungen:
- EP-A- 1 898 036
- EP-B- 1 194 708
- WO-A-2007/035971
- WO-A-2008/134785
- WO-A2-2009/114883
- AT-A- 505 879
- DE-A1- 19 739 851
- FR-A- 452 468

## Beschreibung

Die vorliegende Erfindung betrifft einen Möbelantrieb zum Antreiben eines bewegbaren Möbelteils mit den Merkmalen des Oberbegriffs des Anspruchs 1.

Aus verschiedenen Gründen (geringere Anschaffungskosten, Platzbedarf, Strombedarf) ist es wünschenswert, einen möglichst kleinen Elektromotor einzusetzen, welcher darüber hinaus vorteilhafter Weise ohne eine komplizierte Regelelektronik zur Regelung des Drehmoments auskommen soll.

Aus der prioritätsälteren österreichischen Patentanmeldung A 1542/2007 der Anmelderin geht ein Möbelantrieb mit einem variierenden Übersetzungsverhältnis hervor, welches durch eine Kniehebelanordnung erzielt wird.

Die EP 1 194 708 B1 beschreibt eine Antriebsvorrichtung zum Antreiben eines Aktuators mit einer als Unrundgetriebe ausgebildeten Getriebestufe, wobei das Unrundgetriebe zwei miteinander kämmende Zahnräder aufweist. Diese Schrift lehrt, dass in vielen Anwendungsfällen von Getrieben ein maximales Abtriebsmoment nur in einer Stellung benötigt wird, wobei solche Anforderungen beispielsweise bei Getrieben auftreten sollen, die eine Schließfunktion erfüllen.

Bei einem Antrieb über einen Elektromotor und einem Getriebe mit konstanter Übersetzung besteht gemäß dieser Schrift der Nachteil, dass die Höhe der Übersetzung einerseits so hoch sein muss, dass mit dem verwendeten Elektromotor das maximale Drehmoment erreicht werden kann, was in der Regel eine hohe Übersetzung erfordert. Andererseits bedeute eine hohe Übersetzung auch eine lange Stellzeit des Getriebes.

Statt einem Getriebe mit konstanter Übersetzung schlägt die EP 1 194 708 B1 ein zweistufiges Getriebe vor, wobei die erste Getriebestufe als Wellgetriebe (Harmonic-Drive-Getriebe) und die zweite Stufe als Unrundgetriebe ausgebildet ist.

Konkrete Beispiele für vorteilhafte Übersetzungsverhältnisverläufe lehrt diese Schrift nicht. Ein besonderes Augenmerk wird auf das Wechselspiel zwischen Drehmoment und Stellzeit gerichtet.

Die EP 1 194 708 B1 ist aufgrund ihrer Fixierung auf das Spannungsverhältnis zwischen Drehmoment und Stellzeit bei Anwendungsfällen, wo dieses Spannungsverhältnis nur eine sehr untergeordnete Rolle spielt, von nur sehr eingeschränkter Bedeutung.

Aus der EP 1 898 036 A1 geht ein Betätigungsaktuator für eine Fahrzeugklappe hervor, der mit einem Unrundgetriebe, das zwei miteinander kämmende Zahnräder aufweist, versehen ist. Diese Schrift lehrt, dass es bei Kraftfahrzeugklappen notwendig ist, die Kraftfahrzeugklappe mit einem genügend großen Drehmoment zu beaufschlagen, um die während des Schließvorgangs durch eine Dichtung hervorgerufenen Reaktionskräfte zu überwinden. Dies wird so gelöst, dass die Fahrzeugklappe während des überwiegenden Teils der Schließbewegung über ein verhältnismäßig kleines Übersetzungsverhältnis betätigt wird. Wenn sich die Kraftfahrzeugklappe der geschlossenen Stellung nähert und insbesondere wenn sie gegen eine Dichtung gedrückt wird, wird sie mit einem größeren Übersetzungsverhältnis angetrieben.

Die Öffnungsbewegung wird in der EP 1 898 036 A1 nicht behandelt, was darauf zurückzuführen ist, dass Fahrzeugklappen meist manuell geöffnet werden.

In Bezug auf einen gattungsgemäßen Möbelantrieb, mit einem zwischen zwei Endlagen hin und her bewegten Aktuator, ist daher die EP 1 898 036 A1 nicht relevant.

Einen noch entfernteren Stand der Technik stellt die DE 197 39 851 A1 dar. Diese lehrt eine Scheibenwischvorrichtung mit zwei von einem einzigen Elektromotor angetriebenen Scheibenwischhebeln, wobei ein Unrundgetriebe zur Erzeugung einer Verzögerung oder Beschleunigung der Hin- und Herbewegung der Scheibenwischhebel in vorbestimmten Bereichen vorgesehen ist.

Ein Möbelantrieb mit den Merkmalen des Oberbegriffs des Anspruchs 1 geht aus der WO 2007/035971 A1 hervor:

Aufgabe der Erfindung ist es einen Möbelantrieb bereitzustellen, welcher unter Verwendung eines an sich bekannten Unrundgetriebes ein vorteilhafteres Betriebsverhalten aufweist als solche Möbelantriebe, bei denen das Übersetzungsverhältnis über den gesamten Bewegungsweg des bewegbaren Möbelteils konstant ist.

Die Erfindung löst diese Aufgabe durch einen Möbelantrieb mit den Merkmalen des Anspruchs 1.

Durch die feste Verbindung eines der beiden Zahnräder des Unrundgetriebes mit dem Aktuator und der Tatsache, dass die beiden Zahnräder des Unrundgetriebes miteinander kämmen, ist sichergestellt, dass es zwischen der Stellung des Aktuators und der relativen Stellung der beiden Zahnräder des Unrundgetriebes zueinander eine 1:1 - Entsprechung gibt. Insbesondere weist das Unrundgetriebe dadurch zwei Endstellungen auf, welche mit den Endlagen des Aktuators korrespondieren. Diese Maßnahme erlaubt es weiter vorzusehen, dass sich das Übersetzungsverhältnis bei einer Drehung der Zahnräder des Unrundgetriebes ausgehend von einer ersten der zwei Endstellungen zur anderen Endstellung hin stetig verkleinert.

Beim erfindungsgemäßen Möbelantrieb wird daher erreicht, dass das vom Elektromotor über das Getriebe auf den Aktuator ausgeübte Drehmoment ausgehend von der ersten Endstellung des Unrundgetriebes und über die oben angesprochene Korrespondenz damit auch im Bereich der entsprechenden Endlage des Aktuators am größten ist. Im Montagezustand des Möbelantriebes an oder in einem Möbelkorpus, wobei der Aktuator mit dem anzutreibenden Möbelteil verbunden ist, entsprechen die Endlagen des Aktuators einer geschlossenen bzw. ganz geöffneten Stellung des anzutreibenden Möbelteiles. Erfindungsgemäß steht somit beim Start aus der ersten Endlage (Schließlage des Möbelteils), wenn der Elektromotor erst langsam anfährt, ein besonders großes und daher optimales Drehmoment zur Verfügung.

Beim bevorzugten Ausführungsbeispiel ist das Möbelteil eine Klappe, die aus der geöffneten Endlage durch die Unterstützung der Schwerkraft und das Fehlen eines aufzuladenden Kraftspeichers einer Einzugsautomatik leichter in Bewegung gesetzt werden kann. Ausgehend von der Schließlage kann die Klappe durch die erfindungsgemäße Maßnahme leichter in Bewegung gesetzt werden, da hier das maximale Drehmoment zur Verfügung steht.

Anzumerken ist, dass die feste Verbindung oder Kopplung eines der beiden Zahnräder des Unrundgetriebes mit dem Aktuator natürlich an sich lösbar sein kann, um beispielsweise die Montage des Möbelantriebes zu erleichtern oder um Teile auszutauschen. Wesentlich ist nur, dass während des Betriebes des Möbelantriebes eine Korrespondenz zwischen den Endlagen des Aktuators und den Endstellungen des Unrundgetriebes durch die Verbindung oder Kopplung sicherstellbar ist.

Weitere vorteilhafte Ausführungsformen der Erfindung sind in den abhängigen Ansprüchen definiert.

Schutz wird auch begehrt für ein Möbel mit einem bewegbar gelagerten Möbelteil (z.B. Klappe, Türe oder Schublade) mit einem erfindungsgemäßen Möbelantrieb.

Weitere Vorteile und Einzelheiten der Erfindung ergeben sich anhand der Figuren sowie der dazugehörigen Figurenbeschreibung. Dabei zeigen:
- Fig. 1: eine perspektivische Ansicht eines erfindungsgemäßen Möbelantriebes,
- Fig. 2a, 2b: den Kräftestrang zwischen Elektromotor und Aktuator des in Fig. 1 dargestellten Möbelantriebes in einer perspektivischen Ansicht von vorne bzw. hinten,
- Fig. 3: eine Darstellung entsprechend der Fig. 2a, 2b, wobei jedoch auf die Darstellung aller nicht unmittelbar zum Antriebsstrang gehörender Bauteile verzichtet wurde,
- Fig. 4a-4c: ein bei einem erfindungsgemäßen Möbelantrieb einsetzbares Unrundgetriebe in drei verschiedenen Stellungen und
- Fig. 5a, 5b: den erfindungsgemäßen Möbelantrieb in Montagestellung in einem Möbelkorpus.

Der in Fig. 1 dargestellte Möbelantrieb 1 besteht in diesem Ausführungsbeispiel aus zwei lösbar miteinander verbundenen Baueinheiten 13, 14. Dabei stellt die Baueinheit 14 einen für sich genommen voll funktionsfähigen Stellantrieb für eine Möbelklappe dar, wie er an sich bekannt ist, sodass nicht näher auf ihn eingegangen werden muss. Besonders hingewiesen sei nur auf den hier im Bereich der Baueinheit 14 angeordneten Aktuator 4, über welchen die Kraftausübung auf das bewegbare Möbelteil 2 über ein Hebelwerk 15 (siehe Fig. 5) erfolgt.

Der Elektromotor 3, das Getriebe 5 und eine mit dem Aktuator 4 drehfest verbundene Welle 12 sind in der Baueinheit 13 angeordnet, welche in den folgenden Figuren näher erläutert wird.

Die Fig. 2a und 2b zeigen die Baueinheit 13 bei abgenommener Baueinheit 14. Die Kraftübertragungsschnittstelle zwischen den beiden Baueinheiten 13, 14 stellt dabei die vom Elektromotor 3 über das Getriebe 5 antreibbare Welle 12 dar, welche profiliert ausgebildet ist und in eine entsprechend ausgebildete Vertiefung, die mit dem Aktuator 4 in Verbindung steht, eingreift. Dreht sich die Welle 12, so wird auch der Aktuator 4 entsprechend gedreht.

Der Antriebsstrang (siehe Fig. 2a) des erfindungsgemäßen Möbelantriebes 1 beginnt in Fig. 2a links mit dem Elektromotor 3, welcher über einen Schneckentrieb mit einer ersten Getriebestufe des Getriebes 5 zusammen wirkt. Zwischen Elektromotor 3 und im Getriebe 5 ist dabei eine Klauenkupplung 9 angeordnet, welche der Schallentkopplung und dem Ausgleich von Achsfehlern dient. Das Getriebe 5 weist in diesem Ausführungsbeispiel weiters eine Überlastsicherung 10 auf, welche Beschädigungen des Elektromotors 3 durch eine übermäßige Kraftausübung auf den Aktuator 4 verhindern soll. Eine Freilaufkupplung 16 gestattet über einen definierten Bereich (z.B. kurz vor der Schließstellung des Möbelteils 2) die Bewegung des Möbelteiles 2 ohne Behinderung durch den Elektromotor 3. Hierdurch kann in diesem Bereich ein bevorzugter Bewegungsablauf des Möbelteiles 2 durch rein mechanische Komponenten (z.B. Einzugsvorrichtung) erzielt werden, statt hierfür den Elektromotor 3 über eine Regelung regeln zu müssen.

Von besonderem Interesse sind nun die besonders gut in Fig. 3 erkennbaren Zahnräder 7, 8 der als Unrundgetriebe 6 ausgebildeten Getriebestufe. Eingezeichnet sind zwei unterschiedliche Radien r1, r2, wobei sich die Radien r1 auf das Zahnrad 7 und die Radien r2 auf das Zahnrad 8 beziehen. Von Bedeutung ist nun, dass sich die jeweiligen Radien r1, r2 (jeweils gemessen von der jeweiligen Drehachse des Zahnrades bis zum Zahnkranz) in vordefinierter Weise so ändern, dass sich der gewünschte Drehmomentsverlauf ergibt. Da hier die Drehachsen der beiden Zahnräder 7, 8 in einem festen Abstand zueinander angeordnet sind, muss sich hier der Radius r1 des mit dem Elektromotors 3 gekoppelten Zahnrades 7 bzw. der Radius r2 des mit dem Aktuator 4 verbundenen Zahnrades 8 jeweils so ändern, dass sich in Summe genau der Abstand zwischen den beiden Drehachsen ergibt.

Die Fig. 4a - 4c zeigen ein erfindungsgemäß einsetzbares Unrundgetriebe 6, welches sich in der konkreten Ausführung etwas von dem in den Figuren 1 - 3 dargestellten, Unrundgetriebe 6 unterscheidet. Dieser Unterschied betrifft jedoch nur die Ausbildung der Zahnräder 7,8 in einem Bereich entfernt vom Zahnkranz und ist daher für die erfindungsgemäße Wirkungsweise unbedeutend.

Die in Fig. 4a bzw. 4c dargestellten Endstellungen des Unrundgetriebes 6 korrespondieren mit einer geschlossen Endlage (Fig. 4a) des Möbelteiles 2 bzw. mit einer voll geöffneten Endlage (Fig. 4c) des bewegbaren Möbelteiles 2. Die Stellung der Fig. 4b entspricht einer Zwischenstellung des bewegbaren Möbelteiles 2. Von Bedeutung ist nun, dass sich das Übersetzungsverhältnis des Unrundgetriebes und damit des gesamten Getriebes 5 bei einer Drehung der Zahnräder 7, 8, ausgehend von der ersten Endstellung der Fig. 4a zur anderen Endstellung (Fig. 4c) hin stetig verkleinert. Das Übersetzungsverhältnis weist somit bei der anderen Endstellung einen minimalen Wert auf (gleichbedeutend mit einem minimalen Drehmoment des als Abtriebrads fungierenden Zahnrads 8 und einer maximalen umfangseitigen Geschwindigkeit des Zahnrads 8).

Je nach Stellung der beiden Zahnräder 7, 8 zueinander ergeben sich unterschiedliche effektive Hebellängen für die Kraftübermittlung und somit die gewünschten unterschiedlichen Drehmomente.

Die Fig. 5a und 5b zeigen jeweils die Vorder- bzw. Rückansicht eines Möbels 11, wobei an der linken Seite des Möbelkorpus ein erfindungsgemäßer Möbelantrieb 1 montiert wurde. Der Aktuator 4 des Möbelantriebes 1 steht dabei über ein Hebelwerk 15 in Verbindung mit dem anzutreibenden Möbelteil 2. Im dargestellten Ausführungsbeispiel ist nur an einer Seite des Möbelkorpus ein erfindungsgemäßer Möbelantrieb 1 vorgesehen, während auf der anderen Seite nur die mechanische Baueinheit 14 angeordnet ist. Denkbar wäre natürlich auch das Vorsehen von Baueinheiten 13 und damit vollständiger erfindungsgemäßer Möbelantriebe 1 an beiden Seiten des Möbelkorpus.

Die Auslösung dieses erfindungsgemäßen Möbelantriebs 1 kann in, an sich bekannter Weise über eine Touch-Latch-Funktionalität bewirkt werden. Bei dieser Funktionalität wird durch einen Sensor eine durch einen Benutzer verursachte geringfügige Bewegung des bewegbaren Möbelteiles 2 (z.B. Eindrücken oder Ziehen) detektiert und infolgedessen der Aktivierungsbefehl an den Möbelantrieb 1 gegeben. Dies erfolgt durch eine an sich bereits bekannte Steuer- bzw. Regeleinheit für den Möbelantrieb 1, welche im Möbelantrieb 1 selbst integriert sein kann.

Alle Darstellungen der Figuren sind maßstabsgerecht und winkeltreu.

## Patentansprüche

1. Möbelantrieb (1) zum Antreiben eines bewegbaren Möbelteils (2), aufweisend einen Elektromotor (3), einen zwischen zwei Endlagen hin und her bewegbaren Aktuator (4) zur Kraftausübung auf das anzutreibende Möbelteil (2) und ein zwischen Elektromotor (3) und Aktuator (4) geschaltenes Getriebe (5), wobei zwischen dem mit dem Elektromotor (13) gekoppelten Zahnrad (7) und dem Elektromotor (3) eine Freilaufkupplung (16) und/oder eine Überlastsicherung (10) geschalten ist bzw. sind, **dadurch gekennzeichnet, dass** das Getriebe (5) wenigstens eine als Unrundgetriebe (6) ausgebildete Getriebestufe mit zwei miteinander kämmenden Zahnrädern (7, 8) aufweist, und eines der beiden Zahnräder (7,8) fest mit dem Aktuator (4) verbunden oder gekoppelt ist und das andere Zahnrad (7,8) mit dem Elektromotor (3) gekoppelt ist, sodass das Unrundgetriebe (6) zwei Endstellungen aufweist, welche mit den Endlagen des Aktuators (4) korrespondieren, und wobei sich das Übersetzungsverhältnis bei einer Drehung der Zahnräder (7,8) ausgehend von einer ersten der zwei Endstellungen zur anderen Endstellung hin stetig verkleinert und bei der anderen Endstellung einen minimalen Wert aufweist.

2. Möbelantrieb nach Anspruch 1, **dadurch gekennzeichnet, dass** die Drehachsen der beiden Zahnräder (7, 8) des Unrundgetriebes (6) in einem festen Abstand zueinander angeordnet sind.

3. Möbelantrieb nach Anspruch 2, **dadurch gekennzeichnet, dass** sich der Radius (r1) des mit dem Elektromotor (3) gekoppelten Zahnrads (7) ausgehend von der ersten Endstellung zur anderen Endstellung hin vergrößert und dass sich der Radius (r2) des mit dem Aktuator (4) verbundenen oder gekoppelten Zahnrads (8) entsprechend verkleinert.

4. Möbelantrieb nach einem der Ansprüche 1 bis 3, **dadurch gekennzeichnet, dass** der Aktuator (4) über eine drehfest mit dem Zahnrad (8) verbundene Welle (12) durch das Zahnrad (8) antreibbar ist.

5. Möbel mit einem bewegbar gelagerten Möbelteil, **gekennzeichnet durch** einen Möbelantrieb nach einem der Ansprüche 1 bis 4.

6. Möbel nach Anspruch 5, wobei das Möbelteil (2) als Klappe, Türe oder Schublade ausgebildet ist.

7. Möbel nach Anspruch 5 oder 6, **dadurch gekennzeichnet, dass** die erste Endstellung mit jener Endlage des Aktuators (4) korrespondiert, bei welcher sich das bewegbar gelagerte Möbelteil in seiner Schließlage befindet.

## Claims

1. A furniture drive for driving a movable furniture part comprising an electric motor, an actuator reciprocatable between two end positions to apply force to the furniture part to be driven, and a transmission connected between the electric motor and the actuator, wherein a freewheel coupling and/or an overload safety device is or are connected between the gear coupled to the electric motor and the electric motor, **characterised in that** the transmission has at least one transmission stage in the form of an eccentric transmission with two mutually meshing gears, and one of the two gears (7, 8) is fixedly connected or coupled to the actuator (4) and the other gear (7, 8) is coupled to the electric motor (3) so that the eccentric transmission (6) has two end positions corresponding to the end positions of the actuator (4) and the transmission ratio continuously decreases upon a rotation of the gears (7, 8) starting from a first of the two end positions towards the other end position and is at a minimum value at the other end position.

2. A furniture drive as set forth in claim 1 **characterised in that** the axes of rotation of the two gears (7, 8) of the eccentric transmission (6) are arranged at a fixed spacing relative to each other.

3. A furniture drive as set forth in claim 2 **characterised in that** the radius (r1) of the gear (7) coupled to the electric motor (3) increases starting from the first end position towards the other end position and the radius (r2) of the gear (8) connected or coupled to the actuator (4) correspondingly decreases.

4. A furniture drive as set forth in one of claims 1 through 3 **characterised in that** the actuator (4) is drivable by the gear (8) by way of a shaft (12) non-rotatably connected to the gear (8).

5. An article of furniture comprising a movably mounted furniture part, **characterised by** a furniture drive as set forth in one of claims 1 through 4.

6. An article of furniture as set forth in claim 6 wherein the furniture part (2) is in the form of a flap, door or drawer.

7. An article of furniture as set forth in claim 5 or claim 6 **characterised in that** the first end position corresponds to that end position of the actuator (4) at which the movably mounted furniture part is in its closed position.

## Revendications

1. Entraînement pour meuble (1), destiné à entraîner un élément de meuble (2) mobile, comportant un moteur électrique (3), un actionneur (4) déplaçable par mouvement alternatif entre deux positions terminales pour l'application d'une force sur l'élément de meuble (2) à entraîner, et un engrenage (5) monté entre le moteur électrique (3) et l'actionneur (4), un embrayage à roue libre (16) et/ou une sécurité anti-surcharge (10) étant montés entre la roue dentée (7) accouplée au moteur électrique (13) et le moteur électrique (3), **caractérisé en ce que** l'engrenage (5) comporte au moins un étage d'engrenage réalisé comme engrenage excentrique (6) avec deux roues dentées (7, 8) s'engrenant l'une dans l'autre, et **en ce qu'**une des deux roues dentées (7, 8) est fixement reliée ou accouplée à l'actionneur (4) et l'autre roue dentée (7, 8) est accouplée au moteur électrique (3), si bien que l'engrenage excentrique (6) présente deux positions terminales correspondant aux positions terminales de l'actionneur (4), le rapport de transmission diminuant progressivement d'une première des deux positions terminales à l'autre position terminale en cas de rotation des roues dentées (7, 8) et présentant une valeur minimale pour l'autre position terminale.

2. Entraînement pour meuble selon la revendication 1, **caractérisé en ce que** les axes de rotation des deux roues dentées (7, 8) de l'engrenage excentrique (6) sont disposés à intervalle fixe l'un de l'autre.

3. Entraînement pour meuble selon la revendication 2, **caractérisé en ce que** le rayon (r1) de la roue dentée (7) accouplée au moteur électrique (3) augmente de la première position terminale à l'autre position terminale, et **en ce que** le rayon (r2) de la roue dentée (8) reliée ou accouplée à l'actionneur (4) diminue en conséquence.

4. Entraînement pour meuble selon l'une des revendications 1 à 3, **caractérisé en ce que** l'actionneur (4) peut être entraîné par la roue dentée (8) par l'intermédiaire d'un arbre (12) relié solidairement en rotation à la roue dentée (8).

5. Meuble avec un élément de meuble monté de manière mobile, **caractérisé par** un entraînement pour meuble selon l'une des revendications 1 à 4.

6. Meuble selon la revendication 5, où l'élément de meuble (2) est réalisé comme volet, porte ou tiroir.

7. Meuble selon la revendication 5 ou 6, **caractérisé en ce que** la première position terminale correspond à la position terminale de l'actionneur (4) où l'élément de meuble monté de manière mobile se trouve dans sa position de fermeture.
